# EUROPÄISCHE PATENTSCHRIFT

(11) **EP 1 147 737 B1**
(45) Veröffentlichungstag und Bekanntmachung des Hinweises auf die Patenterteilung: **16.03.2005**
(21) Anmeldenummer: 00108534.9
(22) Anmeldetag: 19.04.2000
(51) Int. Cl.: A47L 23/24

(54) **Fussmatte für Aussen- und Innenbereiche, insbesondere als Verbundkonstruktion für Bodenbelag**
Doormat for outside or inside, especially as composite structure for floor covering
Paillasson pour l'extérieur et l'intérieur, en particulier comme structure composite pour revêtement de sol

(43) Veröffentlichungstag der Anmeldung: 24.10.2001
(73) Patentinhaber: Heinz, Michael, 35321 Laubach-Münster (DE)
(72) Erfinder: Heinz, Michael, 35321 Laubach-Münster (DE)
(74) Vertreter: Hoffmann, Klaus-Dieter, Dipl.-Ing.

(56) Entgegenhaltungen:
- EP-A- 0 432 999
- WO-A-99/34971
- DE-A- 4 106 496
- DE-A- 4 406 093
- DE-U- 9 401 006
- GB-A- 2 314 769
- US-A- 5 815 995

## Beschreibung

Die Erfindung betrifft eine Fußmatte für Außen- und Innenbereiche, insbesondere als Verbundkonstruktion für Bodenbelag, mit einer Vielzahl zueinander paralleler und miteinander verbundener Profilelemente, die auf ihrer Oberseite mit Borsten, Teppichstreifen und/oder dergleichen bestückt sind. Die Profilelemente derartiger Fußmatten können aus Metall, z.B. Aluminum oder Messing, PVC oder Gummi gebildet, mit einem Schmutzkratzer und Begrenzungsleisten für die Borsten- und/oder Teppichstreifen versehen und/ oder zu aufrollbaren Systemen gefügt sein.

Fußmatten dieser Art sind bereits bekannt, wie bspw. aus der DE 41 06 496 hervorgeht.

Gemäß der Europäische Offenlegungsschrift 0 279 329 ist eine Fußmatte mit einem Grundkörper aus Kunststoff oder Gummi mit einer Vielzahl von tiefen, wabenartig angeordneten, nach oben offenen Kammern bekannt, von denen zumindest ein Teil an der Unterseite einen Boden aufweist und deren Trennwände an der Oberkante Abstreifkanten bilden, wobei Borsten zumindest teilweise flächig oder streifenförmig auf dem Grundkörper verteilt angeordnet sind.

Bekannt ist weiterhin eine wasserdurchlässige, gitterartige biegsame Matte mit nach oben stehenden, eine Vielzahl Bürsten bildender Textilfasern (AT-PS 348 723), die zum Auslegen auf Balkonen, in Schwimmbädern oder im Freien geeignet ist. Diese Matte weist massive streifenförmige Leisten aus einem geschlossenporigen Kunststoffschaum auf, die parallel zueinander angeordnet und durch zu ihrer Längsrichtung angeordnete Stege geringerer Stärke miteinander verbunden sind, wobei unterhalb der Stege Abflußkanäle freigehalten sind.

Im Handel sind ferner aufrollbare Systeme als bevorzugter Bodenbelag für Eingangsbereiche zu finden, die aus im Abstand zueinander angeordneten Aluminiumprofilen mit in diese eingezogenen Teppich- oder Borstensreifen gebildet sind, wobei die Profile durch eine Vielzahl paralleler, zueinander beabstandeter, sich in Aufrollrichtung erstreckender, stangenartiger Elemente unlösbar miteinander verbunden sind. Zur Reinigung solcher Systeme und des von diesen abgedeckten Bodens sind die Systeme jeweils insgesamt aufzurollen und als Einheit zu entfernen, was je nach deren Ausmaß aufwendig sein kann.

Der Erfindung liegt die Aufgabe zugrunde, eine Fußmatte für Außen- und Innenbereiche, insbesondere als Verbundkonstruktion für Bodenbelag gemäß der eingangs erwähnten Art zur Verfügung zu stellen, die sich einfach und flexibel abmessungsmäßig an die abzudeckende Bodenfläche anpassen sowie leicht reinigen und aufrollen läßt, damit der Schmutz unter der Fußmatte bequem entfernt werden kann.

Diese Aufgabe wird erfindungsgemäß dadurch gelöst, daß die Profilelemente durch von ihnen lösbare Verbindungselemente (Mattenverbinder) trennbar miteinander verbunden sind, auf denen die Profilelemente mit ihrer Unterfläche aufliegen und die ein mit einer rutschfesten Unterfläche versehenes Basisteil und auf diesem senkrecht stehende, zueinander beabstandete Halterungsbolzen aufweisen, die in entsprechende, in der Unterfläche benachbarter Profilelemente vorgesehene Bohrungen paßmäßig eingreifen derart, daß die benachbarten Profilelemente mit Abstand zueinander lösbar verbunden sind.

Die Mattenverbinder sind elastisch und bevorzugt aus Polycarbonat gebildet. Die freien Enden der Halterungsbolzen jedes Mattenverbinders sind vorzugsweise pilzhutartig mit einem elastischen Verankerungsrand ausgebildet, der auf dem zugeordneten Bohrungsrand zur Auflage kommen kann.

Bevorzugt ist bei der erfindungsgemäßen Fußmatte, deren Profilelemente mit einem Schmutzkratzer und Begrenzungsleisten für Borsten- und/oder Teppichstreifen ausgebildet sind, das Basisteil der Verbindungselemente plattenartig und langgestreckt mit einer Länge ausgebildet, die mindestens doppelt so groß wie die Breite des plattenartigen Basisteils ist, auf dessen Längsachse zwei der zueinander beabstandeten senkrechten Halterungsbolzen in jeweils gleichem Abstand zum jeweiligen zugeordneten Ende des plattenartigen Basisteils angeordnet sind, wobei mittig zwischen den Halterungsbolzen ein sich senkrecht zur Längsachse des plattenartigen Basisteils erstreckendes noppenartiges Ausrichtelement auf der oberen Fläche des plattenartigen Basisteils vorgesehen ist, dessen Höhe etwa die Hälfte der Länge der senkrechten Halterungsbolzen beträgt.

Vorzugsweise sind die beiden Halterungsbolzen der Mattenverbinder durch eine das Ausrichtelement mittig durchsetzende, auf der oberen Fläche des plattenartigen Basisteils verlaufende Verstärkungsrippe verbunden. Die Verbindungselemente sind bevorzugsweise im Spritzgußverfahren hergestellt.

Bei einer bevorzugten Ausführungsform der erfindungsgemäßen Fußmatte ist eine Vielzahl der Verbindungselemente in mindestens drei beabstandeten Reihen in ihrer Längsrichtung derart hintereinander angeordnet, daß in jeder Reihenanordnung das noppenartige Ausrichtelement der Verbindungselemente jeweils mittig in der Lücke zwischen den zueinander beabstandeten, benachbarten Profilelementen diese zueinander ausrichtend liegt, jedes Verbindungselement mit seinen Halterungsbolzen mit zwei benachbarten Profilelementen in Eingriff steht und diese überbrückt und die in Längsrichtung einander zugewandten Enden der plattenartigen Basisteile der Verbindungselemente im Abstand von einander angeordnet sind derart, daß - gesehen im Längsschnitt der Fußmatte - mittig jedes Profilelementes unterhalb dessen Schmutzkratzer und/oder Bürstenleiste ein Hohlraum gebildet ist, wobei in unmittelbarer Nähe jeder Längskante der Fußmatte sowie auf deren Längsachse jeweils eine Reihenanordnung der Verbindungselemente vorgesehen ist.

Die erfindungsgemäße Fußmatte läßt sich einfach und flexibel an die geforderten Ausmaße des gewünschten Bodenbelags für Außen- und Innenbereiche anpassen, indem die Profilelemente, die auch z.B. die Form quadratischer Fliesen haben können, je nach Belieben mittels der lösbaren Mattenverbinder an die Fußmatte einfach und schnell angefügt bzw. von dieser abgetrennt werden. Weiterhin läßt sich die Fußmatte verhältnismäßig leicht reinigen und aufrollen, um den angesammelten Schmutz unter der Fußmatte zu entfernen. Auch eignen sich die Verbindungselemente zum schnellen und bequemen Verbinden von im Grundriß beliebig geformten Profilelementen von Bodenbelägen sowie von Trittrosten an Maschinen- oder anderen Arbeitsplätzen.

Ausführungsformen der erfindungsgemäßen Fußmatte werden nun anhand der Zeichnungen erläutert. In diesen sind:
**Fig. 1** eine Ansicht eines schematischen Längsschnitts eines Teils einer ersten Ausführungsform der Fußmatte mit in deren Profilementen eingezogenen Borstenstreifen,
**Fig. 2** eine Grundrißansicht eines Verbindungselementes der Fußmatte,
**Fig. 3** eine teilweise geschnittene Seitenansicht des Verbindungselementes der Fußmatte nach Fig. 2 und
**Fig. 4** eine Grundrißansicht, gesehen auf die Unterseite einer weiteren Ausführungsform der Fußmatte.

Aus Fig. 1, die einen Längsschnitt durch einen schematisch dargestellten Zusammenbau einer Ausführungsform der Fußmatte für Außen- und Innenbereiche zeigt, gehen vier zueinander parallele, zur Längsrichtung der Fußmatte rechtwinklig angeordnete Profilelemente 1 hervor, die im Abstand zueinander angeordnet und durch elastische Verbindungselemente 2 miteinander verbunden sind. Die den Bodenbelag bildende Fußmatte kann von einem in Fig. 1 nicht gezeigten Rahmen eingefaßt sein. Die Profilelemente 2 weisen auf ihrer Oberseite 3 an ihren Längsseiten 4 jeweils eine erhabene Begrenzungsleiste 5 und mittig zwischen diesen einen in Längsrichtung des Profilelementes 2 verlaufenden, sich nach oben etwa um die doppelte Höhe der Begrenzungsleisten 5 über diese hinaus erstreckenden Schmutzkratzer 6 auf. Beidseitig des Schmutzkratzers 6 ist zwischen diesem und jeder Begrenzungsleiste 5 jeweils ein sich in Längsrichtung des Profilelementes 2 erstreckender Borstenstreifen 7 eingezogen, der sich höhenmäßig über den Schmutzkratzer 6 hinaus erstreckt. Anstelle der Borstenstreifen 7 können auch entsprechend Teppichstreifen eingezogen sein, die höhenmäßig mit dem Schmutzkratzer 6 abschließen können.

Die Profilelemente 2 weisen - gesehen in Fig. 1 - auf der Oberseite 3 jeweils mittig der beiden Aufnahmeflächen 8 für die Borstenstreifen 7 eine sich von der der Unterfläche 9 zur Oberseite 3 erstreckende Bohrung 10 und mittig in der Unterfläche 9 einen sich von dieser nach oben ausdehnenden Hohlraum 11 unterhalb des Schmutzkratzers 6 zur Aufnahme des an letzterem anfallenden Schmutzes auf. Die Profilelemente 2 liegen mit der Unterfläche 9 auf den Verbindungselementen 2, den sogenannten Mattenverbindern auf, die lösbar mit den Profilelementen 2 verbunden sind und ein plattenartiges Basisteil 12 mit einer rutschfesten Unterfläche 13 aufweisen. Auf jedem Basisteil 12 der Mattenverbinder 2 sind zwei senkrecht stehende Halterungsbolzen 14 im Abstand von einander vorgesehen, die einstückig mit dem Basisteil 12 ausgebildet sind und in die Bohrungen 10 zueinander benachbarter Profilelemente 1 paßmäßig eingeführt sind, so daß benachbarte Mattenverbinder 2 benachbarte Profilelemente 1 überbrücken und zur Fußmatte zusammenfügen, wobei die Profilelemente 1 von letzterer auch wieder abtrennbar sind.
Die Fußmatte weist eine Vielzahl Verbindungselementen 2 auf, die in mindestens zwei zueinander beabstandeten Reihen in ihrer Längsrichtung hintereinander angeordnet sind. Fig. 1 zeigt schematisch im Schnitt eine dieser Reihenanordnungen, bestehend aus drei in ihrer Längsrichtung hintereinander angeordneten Verbindungselementen 2 und jeweils einer Hälfte eines Verbindungselementes 2 an den beiden Enden der Reihenanordnung derart, daß - gesehen im Längsschnitt der dargestellten Fußmatte - jeweils die in Längsrichtung einander zugewandten Enden 15 der Basisteile 12 benachbarter Verbindungselemente 2 im Abstand von einander angeordnet sind und mit dem Rand 16 des jeweiligen Hohlraums 11 des Profilelementes 1 unter Bildung eines Reinigungskanals 17 fluchten.

Fig. 1 verdeutlicht ferner, daß auf jedem plattenartigen Basisteil 12 mittig zwischen den senkrechten Halterungsbolzen 14 ein sich rechtwinklig zur Längsachse 18 des plattenartigen Basisteils 12 erstreckendes noppenartiges Ausrichtelement 19 auf der oberen Fläche 20 des plattenartigen Basisteils 12 vorgesehen ist, dessen Höhe etwa gleich der halben Länge der senkrechten Halterungsbolzen 14 ist. In jeder Reihenanordnung sind die noppenartigen Ausrichtelemente 19 der Basisteile 12 jeweils mittig in der Lücke 21 zwischen den jeweils benachbarten Profilelementen 1 diese zueinander ausrichtend angeordnet.

Wie am besten aus den Fig. 2 und 3 zu ersehen ist, ist das plattenartige Basisteil 12 der Verbindungselement 2 langgestreckt ausgebildet und weist eine Länge auf, die mindestens doppelt so groß wie die Breite des plattenartigen Basisteils 12 ist. Die beiden zueinander beabstandeten senkrechten Halterungsbolzen 14 sind jeweils in gleichem Abstand zum jeweiligen zugeordneten, abgerundet ausgebildeten Ende 15 des plattenartigen Basisteils 12 angeordnet und an ihrem freien Ende 22 pilzhutförmig mit einem elastischen Verankerungsrand 23 ausgebildet, der für einen festen, wenn auch lösbaren Paßsitz der Halterungsbolzen 14 in der zugeordneten Bohrung 10 sorgt.

Die beiden senkrechten Halterungsbolzen 14 auf dem Basisteil 12 des Verbindungselementes 2 sind vorzugsweise, wie Fig. 3 zeigt, durch eine das Ausrichtelement 19 mittig durchsetzende Verstärkungsrippe 24 verbunden, die auf der oberen Fläche 20 des plattenartigen Basisteils 12 verläuft.

Fig. 4 zeigt den Grundriß einer anderen Ausführungsform der Fußmatte bei Blickrichtung auf deren Unterseite. Bei dieser Ausführungsform ist jeweils in Nähe der Längskanten 25 der Fußmatte, die aus parallelen, zueinander beabstandeten Profilelemente 1 aus Kunststoff zusammengefügt ist, und auf der Längsachse 18 der Fußmatte eine Reihenanordnung der oben beschriebenen Mattenverbinder 2 vorgesehen. Auf der nicht zu sehenden Oberseite der Profilelemente 1 sind in den Kunststoff letzterer eingelassene Borstenbündel aus Kunststoff vorgesehen.

## Patentansprüche

1. Fußmatte für Außen- und Innenbereiche, insbesondere als Verbundkonstruktion für Bodenbelag, mit einer Vielzahl zueinander paralleler und miteinander verbundener Profilelemente, die auf ihrer Oberseite mit Borsten, Teppichstreifen und/oder dergleichen bestückt sind,
**dadurch gekennzeichnet, daß**
die Profilelemente (1) durch von ihnen lösbare Verbindungselemente (2) trennbar miteinander verbunden sind, auf denen die Profilelemente (1) mit ihrer Unterfläche (9) aufliegen und die ein mit einer rutschfesten Unterfläche (13) versehenes Basisteil (12) und auf diesem senkrecht stehende und zueinander beabstandete Halterungsbolzen (14) aufweisen, die in entsprechende, in der Unterfläche (9) benachbarter Profilelemente (1) vorgesehene Bohrungen (10) paßmäßig eingreifen derart, daß die benachbarten Profilelemente (1) mit Abstand zueinander lösbar verbunden sind.

2. Fußmatte nach Anspruch 1, **dadurch gekennzeichnet**, die Verbindungselemente (2) elastisch sind.

3. Fußmatte nach Anspruch 1 und 2, **dadurch gekennzeichnet, daß** die Verbindungselemente (2) aus Polycarbonat (PC) gebildet sind.

4. Fußmatte nach einem der Ansprüche 1 bis 3, **dadurch gekennzeichnet, daß** die Profilelemente (1) aus Metall, PVC oder Gummi gebildet sind.

5. Fußmatte nach Anspruch 4, **dadurch gekennzeichnet, daß** die Profilelemente (1) aus Aluminium gebildet sind.

6. Fußmatte nach einem der Anprüche 1 bis 5, **dadurch gekennzeichnet, daß** das Basisteil (12) der Verbindungselemente (2) plattenartig und langgestreckt mit einer Länge ausgebildet ist, die mindestens doppelt so groß wie die Breite des plattenartigen Basisteils (12) ist, auf dessen Längsachse (18) zwei der zueinander beabstandeten senkrechten Halterungsbolzen (14) in jeweils gleichem Abstand zum jeweiligen zugeordneten Ende (15) des plattenartigen Basisteils (12) angeordnet sind, und daß mittig zwischen den Halterungsbolzen (14) ein sich rechtwinklig zur Längsachse (18) des plattenartigen Basisteils (12) erstreckendes noppenartiges Ausrichtelement (19) auf der oberen Fläche (20) des plattenartigen Basisteils (12) vorgesehen ist, dessen Höhe etwa der Hälfte der Länge der senkrechten Halterungsbolzen (14) beträgt.

7. Fußmatte nach Anspruch 6, **dadurch gekennzeichnet, daß** die beiden Halterungsbolzen (14) durch eine das Ausrichtelement (19) mittig durchsetzende, auf der oberen Fläche (20) des plattenartigen Basisteils (12) verlaufende Verstärkungsrippe (24) verbunden sind.

8. Fußmatte nach Anspruch 6 und 7,**dadurch gekennzeichnet, daß** die freien Enden (22) der Halterungsbolzen (14) pilzhutartig mit einem Verankerungsrand (23) ausgebildet sind, der mit dem Rand der zugeordneten Bohrung (10) in Eingriff bringbar ist.

9. Fußmatte nach einem der Ansprüche 1 bis 8, **dadurch gekennzeichnet, daß** die Verbindungselemente (2) spritzgußmäßig hergestellt sind.

10. Fußmatte nach einem der Ansprüche 1 bis 9, deren Profilelemente mit einem Schmutzkratzer und Begrenzungsleisten für Borsten- und/oder Teppichstreifen ausgebildet sind, **dadurch gekennzeichnet, daß** eine Vielzahl der Verbindungselemente (2) in mindestens zwei beabstandeten Reihen in ihrer Längsrichtung derart hintereinander angeordnet sind, daß in jeder Reihenanordnung das noppenartige Ausrichtelement (19) der Verbindungselemente (2) jeweils mittig in der Lücke (21) zwischen den zueinander beabstandeten, benachbarten Profilelementen (1) diese zueinander ausrichtend liegt, jedes Verbindungselement (2) mit seinen Halterungsbolzen (14) mit zwei benachbarten Profilelementen (1) in Eingriff steht und diese überbrückt und die in Längsrichtung einander zugewandten Enden (10) der plattenartigen Basisteile (12) der Verbindungselemente (2) im Abstand von einander angeordnet sind derart, daß - gesehen im Längsschnitt der Fußmatte - mittig jedes Profilementes (1) ein Hohlraum (11) unterhalb dessen Schmutzkratzer (6) oder deren Bürstenleiste vorgesehen ist.

## Claims

1. Foot mat for outside and inside areas, in particular, as a composite construction for floor coverings, with a plurality of profile elements arranged parallel to one another and connected to one another, which are equipped on their top side with bristles, carpet strips, and/or the like,
**characterized in that**
the profile elements (1) are connected to one another to be separable by connection elements (2) that are removable from them, on which the profile elements (10) rest with their bottom surfaces (9) and which have a base part (12) provided with a non-skid bottom surface (13) and retaining bolts arranged perpendicular to these and spaced from one another, which engage fittingly in correspondingly provided bores (10) in the lower surfaces (9) of adjacent profile elements (10), such that the adjacent profile elements (1) are releasably connected to one another with a spacing between them.

2. Foot mat according to claim 1, **characterized in that** the connection elements (2) are elastic.

3. Foot mat according to one of claims 1 and 2, **characterized in that** the connection elements (2) are made out of polycarbonate (PC).

4. Foot mat according to one of claims 1 through 3, **characterized in that** the profile elements (1) are made from metal, PVC, or rubber.

5. Foot mat according to claim 4, **characterized in that** the profile elements (10) are made from aluminum.

6. Foot mat according to one of claims 1 through 5, **characterized in that** the base part (12) of the connection elements (2) is plate-like and extends longitudinally with a length, which is at least twice as long as the width of the plate-like base part (12), on whose longitudinal axis (18) two of the perpendicular, spaced-apart retaining bolts (14) are arranged in the same distance to respectively associated ends (15) of the plate-like base part (12), and that centrally between the retaining bolts (14), a burl-like alignment element (19) is provided on the upper surface (20) of the plate-like base part (12) that extends at a right angle to the longitudinal axis (18) of the plate-like base part (12), whose height is approximately half the length of the perpendicular retaining bolts (14).

7. Foot mat according to claim 6, **characterized in that** both of the retaining bolts (14) are connected by means of a reinforcement rib (24) running on the upper surface (20) of the plate-like base part (12) and centrally penetrating the alignment element (19).

8. Foot mat according to claim 6 and 7, **characterized in that** the free ends (22) of the retaining bolts (14) are formed to be cap-like with an anchoring edge (23), which can be brought into engagement with the edge of the associated bore (10).

9. Foot mat according to one of claims 1 through 8, **characterized in that** the connection elements (20) are made by injection molding.

10. Foot mat according to one of claims 1 through 9, whose profile elements are formed with a dirt scraper and defining strips for bristle and/or carpet strips, **characterized in that** a plurality of connection elements (20) are arranged in at least two spaced-apart rows in their longitudinal direction, that in each row arrangement, the burl-like alignment element (10) of the connection elements (20) lie respectively centrally in the gap (21) between the spaced-apart, adjacent profile elements (10) oriented toward one another, each connection element (2) is engaged with its retaining bolt (14) with two adjacent profile elements, and bridges over this and the ends (10) of the plate-like base part (120) facing toward one another in the longitudinal direction are spaced apart from the connection elements (2), such that, as viewed in a longitudinal section of the foot mat, a hollow chamber (11) is provided in the center of each profile element (1) beneath its dirt scraper (6) or its bristle strip.

## Revendications

1. Paillasson pour l'extérieur et l'intérieur, en particulier comme structure composite pour revêtement de sol, comportant une pluralité d'éléments de profilés parallèles et reliés les uns aux autres, qui sont pourvus sur leur surface supérieure de soies, bandes de tapis et/ou similaire,
**caractérisé en ce que**
les éléments de profilés (1) sont reliés de manière séparable par des éléments de liaison (2) amovibles, sur lesquels les éléments de profilés (1) reposent par leur surface inférieure (9) et qui présentent un socle (12) pourvu d'une surface inférieure (13) antidérapante ainsi que des boulons de fixation (14) disposés perpendiculairement et espacés les uns des autres, lesquels s'engagent dans un chemin d'alésages (10) correspondants, prévus sur la surface inférieure (9) des éléments de profilés (1) adjacents, de telle sorte que les éléments de profilés (1) adjacents soient reliés de manière amovible à une distance les uns des autres.

2. Paillasson selon la revendication 1, **caractérisé en ce que** les éléments de liaison (2) sont élastiques.

3. Paillasson selon la revendication 1 et 2, **caractérisé en ce que** les éléments de liaison (2) sont réalisés en polycarbonate (PC).

4. Paillasson selon une des revendications 1 à 3, **caractérisé en ce que** les éléments de profilés (1) sont réalisés en métal, PVC ou caoutchouc.

5. Paillasson selon la revendication 4, **caractérisé en ce que** les éléments de profilé (1) sont réalisés en aluminium.

6. Paillasson selon une des revendications 1 à 5, **caractérisé en ce que** le socle (12) des éléments de liaison (2) est configuré comme une plaque allongée d'une certaine longueur, qui est au moins aussi longue que le double de la largeur du socle (12) de type plaque, sur l'axe longitudinal (18) duquel deux boulons de fixation (14) perpendiculaires et espacés les uns des autres sont disposés à un espace respectivement égal par rapport aux extrémités (15) respectivement coordonnées du socle de type plaque (12) et **en ce que**, au centre entre les boulons de fixation (14), un élément d'orientation (19) de type bosse s'étendant à angle droit par rapport à l'axe longitudinal (18) du socle de type plaque (12) est prévu sur la surface supérieure (20) du socle de type plaque (12), dont la hauteur correspond approximativement à la moitié de la longueur des boulons de fixation (14) perpendiculaires.

7. Paillasson selon la revendication 6, **caractérisé en ce que** les deux boulons de fixation (14) sont reliés par une nervure de renforcement (24) présente au centre de l'élément d'orientation (19), s'étendant sur la surface supérieure (20) du socle de type plaque (12).

8. Paillasson selon la revendication 6 et 7, **caractérisé en ce que** les extrémités libres (22) des boulons de fixation (14) sont configurées en forme de chapeau de champignon avec un bord d'ancrage (23), qui peut être amené en contact avec le bord de l'alésage (10) coordonné.

9. Paillasson selon une des revendications 1 à 8, **caractérisé en ce que** les éléments de liaison (2) sont fabriqués par moulage par injection.

10. Paillasson selon une des revendications 1 à 9, dont les éléments de profilés sont réalisés avec un racloir de saleté et des baguettes de délimitation des soies et/ou des bandes de tapis, **caractérisé en ce que** une pluralité d'éléments de liaison (2) sont disposés en au moins deux rangées espacées dans leur direction longitudinale les unes derrière les autres de telle sorte que, dans chaque rangée, l'élément d'orientation (19) de type bosse des éléments de liaison (2) repose au centre de l'espace vide (21) entre les éléments de profilés (1) adjacents, espacés les uns des autres, de manière orientée vers ces derniers, chaque élément de liaison (2) est en contact par ses boulons de fixation (14) avec deux éléments de profilés (1) adjacents et raccorde ceux-ci et les extrémités (10) tournées l'une vers l'autre dans la direction longitudinale du socle de type plaque (12) des éléments de liaison (2) sont disposées à une distance les unes des autres de telle sorte que -vu en coupe longitudinale du paillasson- un espace creux (11) soit prévu au centre de chaque élément de profilé (1) en dessous de son racloir de saleté (6) ou de sa brosse.
